# EUROPÄISCHE PATENTSCHRIFT

(11) **EP 1 310 416 B1**
(45) Veröffentlichungstag und Bekanntmachung des Hinweises auf die Patenterteilung: **10.05.2006**
(21) Anmeldenummer: 02024783.9
(22) Anmeldetag: 07.11.2002
(51) Int. Cl.: B61D 15/06, B61D 17/06, B61F 19/04

(54) **Kollisionsschutzeinrichtung für Schienenfahrzeuge**
Collision protection device for railway vehicles
Dispositif de protection anti-collision pour véhicules ferroviaires

(30) Priorität: 09.11.2001 DE 10155257
(43) Veröffentlichungstag der Anmeldung: 14.05.2003
(73) Patentinhaber: ALSTOM LHB GmbH, 38239 Salzgitter (DE)
(72) Erfinder: Füser, Sven, Dr.-Ing., 30966 Hemmingen (DE); Hartmann, Kjeld, Dipl.-Ing., 30938 Burgwedel (DE); Löhr, Markus, Dipl.-Ing., 38118 Braunschweig (DE)

(56) Entgegenhaltungen:
- EP-A- 0 831 005
- DE-A- 19 817 860
- DE-A- 19 817 861
- CLEON L-M: "3. RESISTANCE PASSIVE APPLICATION AU TGV 2N" REVUE GENERALE DES CHEMINS DE FER, CENTRALE DES REVUES DUNOD-GAUTHIER-VILLARS. PARIS, FR, Nr. 11, 1. November 1993 (1993-11-01), Seiten 45-57, XP000414425 ISSN: 0035-3183

## Beschreibung

Die Erfindung betrifft eine Kollisionsschutzeinrichtung für Schienenfahrzeuge nach dem Oberbegriff des Anspruchs 1.

Aus der DE 198 17 861 A1 ist eine Kollisionsschutzeinrichtung für Schienenfahrzeuge bekannt, die eine Mittelpufferkupplung mit Anlenkung über Abreißelemente im Untergestellvorbau, einen Führungsschacht, einen Unterfahrschutz und Energieabsorptionselemente aufweist. Dabei soll sich die das Fahrzeug nach vorn überragende Mittelpufferkupplung im Kollisionsfall nach Einwirkung einer Stoßenergie, die die Energieaufnahme der elastischen Elemente überschreitet, an den Abreißelementen vom Untergestell lösen und geführt nach hinten verschieben. Die Energieabsorptionselemente sind seitlich der Mittelpufferkonstruktion angeordnet und großflächig am Kopfträger und an der Rammschutzkonstruktion abgestützt. Beim Zusammenstoß mit Schienenfahrzeugen, die mit Seitenpuffern ausgerüstet sind, werden die Energieabsorptionselemente vorwiegend lokal im Bereich der eindringenden Seitenpuffer in Abhängigkeit vom Verformungswiderstandes verformt. Unterhalb vom Kopfträger bzw. von den Energieabsorptionselementen ist ein Unterfahrschutz in Wirkverbindung mit dem Kopfträger und der Rammschutzkonstruktion angeordnet, dessen Vorderkante gegenüber der Vorderkante der Energieabsorptionselemente mindestens um das Maß der vorgegebenen Stauchlänge der Energieabsorptionselemente zurückgesetzt ist.

Aus der DE 198 17 860 A1 ist eine Sicherheitseinrichtung für Fahrzeugführer von Schienenfahrzeugen bekannt, die aus einer dem Kopfträger vorgelagerten Kollisionsschutzeinrichtung bekannter Bauart, einer am Kopfträger anschließenden Knautschzone im Bereich des Führerraumes, einem Führerpult, einem Sitzgestell und einem Führersitz besteht. Der Kopfträger, die Rommschutzkonstruktion, das Führerpult, das Sitzgestell und der Fahrersitz stehen in derartiger Wirkverbindung miteinander, dass sie bei Deformation der Knautschzone ihre Position zueinander nicht in einer den Fahrzeugführer gefährdenden Weise verändern. Der Kopfträger, die Rammschutzkonstruktion, das Führerpult, das Sitzgestell und der Führersitz sind dazu derart miteinander verbunden, dass die genannten Bauteile bei Deformation der Knautschzone gemeinsam in Richtung Fahrgastraum verschoben werden. Das Sitzgestell und der Führersitz sind gegenüber dem Höhenniveau der Knautschzone soweit angehoben, dass sich einerseits die Knautschzone unterhalb des Führersitzes ungehindert verformen kann und andererseits eine ungehinderte Längsverschiebung zwischen Sitzgestell und Knautschzone ermöglicht wird. Der Führersitz ist in einer Ausgestaltung gegenüber dem Führerpult derart begrenzt verschiebbar vorgesehen, dass der Fahrzeugführer nicht zwischen Führerpult und Führersitz eingeklemmt werden kann.

Der Erfindung liegt die Aufgabe zugrunde, eine Kollisionsschutzeinrichtung der eingangs genannten Art derart weiterzuentwickeln, dass einerseits der Kollisionsschutz von Schienenfahrzeugen, die mit einer Mittelpufferkupplung ausgerüstet sind, im Falle eine Kollision mit Schienenfahrzeugen mit die mit Seitenpuffern versehen sind, verbessert ist und andererseits der Arbeitsraum des Fahrzeugführers, insbesondere sein direkter Arbeitsplatz, gegen den Fahrzeugführer gefährdende Verformungen im Führerstandsbereich, hervorgerufen durch übergroße Stoßenergien, effektiver geschützt ist.

Diese Aufgabe wird erfindungsgemäß durch die Merkmale des Anspruchs 1 gelöst.

Zweckmäßige Ausgestaltungen der Erfindung sind in den Unteransprüchen 2 bis 7 angegeben.

Die Erfindung ist nachstehend an einem Ausführungsbeispiel mit Bezug auf die Zeichnung näher erläutert. Es zeigen:
- Fig.1: eine Seitenansicht der Kollisionsschutzeinrichtung in teilgeschnittener Darstellung mit Darstellung der Beaufschlagung durch Seitenpuffer eines zweiten Schienenfahrzeuges,
- Fig.2: eine Draufsicht der Darstellung gemäß Fig. 1 mit zwei Bauarten von Energieabsorptionselementen,
- Fig.3: die Seitenansicht eines topfartigen Energieabsorptionselements der Kollisionsschutzeinrichtung im Schnitt,
- Fig.4: eine Prinzipskizze der Kollisionsschutzeinrichtung mit Darstellung der zweiten Stufe der Kollisionsschutzeinrichtung in Seitenansicht im Schnitt mit Darstellung der Beaufschlagung der topfartigen Energieabsorptionselemente durch Seitenpuffer eines zweiten Schienenfahrzeuges,
- Fig. 5: eine Prinzipskizze der Kollisionsschutzeinrichtung gem. Fig. 4 nach Eindringen der Seitenpuffer in die topfartigen Energieabsorptionselemente und Beginn des Ansprechens der zweiten Stufe zur Absorption von zusätzlicher Deformationsenergie und
- Fig. 6: eine Prinzipskizze der Kollisionsschutzeinrichtung gem. Fig. 5 nach dem Ansprechen der zweiten Stufe zur Absorption von Deformationsenergie mit längsverschobenem Fahrzeugführersitz.

Die Kollisionsschutzeinrichtung für Schienenfahrzeuge weist Energieabsorptionselemente 1 auf, die beidseitig der Mittellängsachse des Schienenfahrzeuges im Bereich der Seitenpuffer 2 von Vollbahnen angeordnet sind und an einer löngsbelastbaren Abstützung 3 der Fahrzeugstruktur abgestützt sind.

Das Energieabsorptionselement 1 ist als nach vorn in Stoßrichtung offener Topf 1a ausgebildet, welcher mit energieabsorbierendem Werkstoff 4 gefüllt ist. Der Topf 1a ist über die Abstützung 3 fest mit einem Druckstück 5 verbunden, welches längsverschieblich gegenüber dem Wagenkasten 6 mit einer zweiten Stufe 7 zur Absorption von zusätzlicher Deformationsenergie verbunden ist bzw. in Wirkverbindung steht. Diese zweite Stufe 7 ist dazu ausgelegt, nach Aufzehren des Energieabsorptionsvermögens des Energieverzehrelementes 1 und nach Überschreiten einer vorgegebenen Längskraft zusätzliche Deformationsenergie aus dem Längsstoß aufzunehmen und abzubauen.

An dem Druckstück 5 sind weiterhin die Einrichtungen für den Fahrzeugführer einschließlich Fahrzeugführersitz 8 befestigt, die zusammen mit dem Druckstück 5 ins Fahrzeuginnere längsverschiebbar ausgebildet und angeordnet sind.

Der Topf 1a weist eine Leitvorrichtung 9 als Einführhilfe auf. Die Leitvorrichtung 9 ist zweckmäßig, wie in Fig. 3 dargestellt, als Trichter ausgebildet. Der Mantel 10 des Topfes 1a ist ausreichend belastbar ausgebildet, derart, dass eine Längsführung gebildet ist, womit ein Querausweichen des Puffertellers eines eindringenden Seitenpuffers 2 und damit ein seitliches Ausweichen oder ein Aufklettern der kollidierenden Schienenfahrzeuge verhindert bzw. mindestens erheblich erschwert ist.

Der Topf 1a und/oder der in diesem eingefüllte, energieabsorbierende Werkstoff 4 kann vorteilhaft einen sich in Stoßrichtung vergrößernden Querschnitt aufweisen. Mit einer solchen Bauart wird erreicht, dass der Pufferteller beim Stoß zunächst auf einen kleineren Querschnitt auftrifft und in Stoßrichtung mit wachsendem Querschnitt eine Kennlinie mit steigendem Kraftverlauf gegeben ist.

Dieser vorgenannte, prinzipielle Effekt ist auch bei einer in Fig. 2 gezeigten Variante mit Teilüberdeckung des Puffertellers und des Anfangsquerschnitts des Werkstoffs 4 gegeben. Diese Variante ist für Schienenfahrzeuge, insbesondere für Stadt- oder Regionalbahnen, mit sich nach vorn verjüngender Fahrzeugnase bzw. Querschnittsbreite geeignet, bei denen die Fahrzeugstirnseite schmaler als der gegenseitige Abstand der Seitenpuffer 2 der Vollbahnen ausgeführt ist.

Falls der Mantel 10 des Topfes 1a nicht wesentlich größer als die Festigkeit des Werkstoffes ausgebildet wird, muss das gegenseitige Querausweichen oder Aufklettern der auffahrenden Schienenfahrzeuge anderweitig sichergestellt werden. Dazu stehen allerdings bekannte Kletterschutzeinrichtungen aus dem Stand der Technik zur Verfügung (z. B. DE 32 28 942 A1, US 3,197,039 oder US 2,802,581).

Der Werkstoff 4 des Energieabsorptionselements 1 ist als fester Werkstoff vorgesehen. Dieser Werkstoff 4 kann aus dem Vollen geschnitten werden und im Topf 1a bzw. am Mantel 10 befestigt werden, z.B. durch Klebetechniken.

Gestalterisch kann der Bereich der Öffnung des Energieabsorptionselementes 1 bzw. des Topfes 1a zum Ein- bzw. Aufbringen eines Leuchtmittels genutzt werden.

In den Figuren 4 bis 6 sind Prinzipskizzen der erfindungsgemäßen Kollisionsschutzeinrichtung mit Darstellung der zweiten Stufe 7 der Kollisionsschutzeinrichtung in Seitenansicht im Schnitt dargestellt.

Fig.4 zeigt den Beginn der Beaufschlagung der topfartigen Energieabsorptionselemente 1 durch die Seitenpuffer 2 eines zweiten Schienenfahrzeuges. Fig. 5 zeigt eine Darstellung der Kollisionsschutzeinrichtung nach Eindringen der Seitenpuffer 2 in die Energieabsorptionselemente 1 und den Beginn des Ansprechens der zweiten Stufe 7 zur Energieabsorption von zusätzlicher Deformationsenergie. Fig. 6 zeigt die Kollisionsschutzeinrichtung gemäß der Fig. 5 nach dem Ansprechen der zweiten Stufe 7 zur Absorption von Deformationsenergie mit längsverschobenem Fahrzeugführersitz 8.

Bei einer Kollision des erfindungsgemäß ausgerüsteten Schienenfahrzeugs mit einem zweiten Schienenfahrzeug mit Seitenpuffern 2 kommen die Pufferteller der Seitenpuffer 2 an den mit ihnen im wesentlichen axial fluchtenden Energieabsorptionselementen 1 bzw. Töpfe 1a zur Anlage. Beim weiteren Eindringen der Seitenpuffer 2 in die Töpfe 1a wird durch die Deformation des in den Töpfen 1a angeordneten energieabsorbierenden Werkstoffs 4 Stoßenergie abgebaut, wobei eine unkontrollierte Verformung des vorderen Bereichs des erfindungsgemäß ausgerüsteten Schienenfahrzeuges weitgehend verhindert wird.

Nach Aufzehren des Absorptionsvermögens und des zur Verfügung stehenden Verformungsweges des Energieverzehrelementes 1 spricht die zweite Stufe 7 der Kollisionsschutzeinrichtung an. Diese zweite Stufe 7 ist - wie bereits eingangs der Beschreibung erwähnt - dazu ausgelegt, nach Überschreiten einer vorgegebenen Längskraft zusätzliche Deformationsenergie aus dem Löngsstoß aufzunehmen und abzubauen.

Da die Energieabsorptionselemente 1 fest mit dem Druckstück 5 verbunden sind, das seinerseits längsverschieblich gegenüber dem Wagenkasten 6 mit diesem über die zweite Stufe 7 verbunden ist, wird das Druckstück 5 nach Überschreiten der Ansprechkraft in Stoßrichtung längsverschoben. Dabei wird die zweite Stufe 7 beaufschlagt und weitere Stoßenergie abgebaut. Weil am Druckstück 5 auch die Einrichtungen für den Fahrzeugführer einschließlich Fahrzeugführersitz 8 als Baugruppe befestigt sind, werden diese zusammen mit dem Druckstück 5 nach hinten zum Wagenkasten 6 hin in den weniger gefährdeten Bereich zwangsverschoben, wobei die Einrichtungen des Führerstandes gegeneinander im wesentlichen beabstandet bleiben und sich nicht in einer den Fahrzeugführer gefährdende Weise verschieben. Insbesondere bleibt das Fahrerpult beabstandet zum Fahrzeugführersitz und verhindert so ein Einklemmen des Fahrzeugführers.

### Bezugszeichenaufstellung

- 1: Energieabsorptionselement
- 1a: Topf
- 2: Seitenpuffer
- 3: Abstützung
- 4: Absorbierender Werkstoff
- 5: Druckstück
- 6: Wagenkasten
- 7: zweite Stufe zur Energieabsorption
- 8: Fahrzeugführersitz
- 9: Leitvorrichtung
- 10: Mantel

## Patentansprüche

1. Kollisionsschutzeinrichtung für Schienenfahrzeuge ohne stirnseitig, seitlich ongeordnete Seitenpuffer (2) in Bauart und Anordnung wie bei Vollbahnen, insbesondere für die Enden von Regionalstadtbahnen, Triebzügen, Triebwagen und Steuerwagen, aufweisend stirnseitig im üblichen Bereich von Seitenpuffern (2) von Vollbahnenangeordnete Energieabsorptionselemente (1), die zur Beaufschlagung durch die Pufferteller der Seitenpuffer (2) eines zweiten Schienenfahrzeugs geeignet sind, wobei die Energieabsörptionselemente (1) an einer insbesondere längsbelastbaren Fahrzeugstruktur in Längsrichtung abgestützt sind und nach Aufzehren des Energieabsorptionsvermögens der Energieabsorptionselemente (1) mindestens eine weitere Stufe zur Absorption von Deformationsenergie in Längsrichtung vorgesehen ist und wobei die Energieabsorptionsetemente (1) fest mit einem Druckstück (5) verbunden sind, welches seinerseits längsverschieblich gegenüber dem Wagenkasten (6) mit diesem über die zweite Stufe (7) zur Absorption von zusätzlicher Deformationsenergie verbunden ist und an welchem die Einrichtungen für den Fahrzeugführer einschließlich Fahrzeugführersitz (8) befestigt sind, die zusammen mit dem Druckstück (5) ins Fahrzeuginnere längsverschiebbar sind, **dadurch gekennzeichnet, dass** die Energieabsorptionselemente (1) beim Zusammenstoß mit einem zweiten, mit Seitenpuffernvershenem Schienenfahrzeug, im Bereich der eindringenden Seitenpuffer (2) verformbar ausgebildet sind und dass die Energieabsorptionselemente (1) als nach vom in Stoßrichtung offener Topf (1a) mit Mantel (10) ausgebildet sind, der mit energieabsorbierendem Werkstoff (4) gefüllt ist.

2. Kollisionsschutzeinrichtung nach Anspruch 1, **dadurch gekennzeichnet, dass** der Topf (1a) einen belastbaren Mantel (10) aufweist, derart, dass eine Längsführung gebildet ist und ein Querausweichen eines eindringenden Seitenpuffers (2) verhindert ist.

3. Kollisionsschutzeinrichtung nach Anspruch 1 oder 2, **dadurch gekennzeichnet, dass** der Topf (1a) eine Leitvorrichtung (9) als Einführhilfe aufweist.

4. Kollisionsschutzeinrichtung nach einem der vorhergehenden Ansprüche 1 bis 3 , **dadurch gekennzeichnet, dass** als Werkstoff (4) zur Energieabsorption für den Topf (1a) ein fester Werkstoff verwendet wird, der passend aus dem Vollen geschnitten und im Topf (1a) bzw. an seinem Mantel (10) befestigt ist.

5. Kollisionsschutzeinrichtung nach Anspruch 1 oder 4, **dadurch gekennzeichnet, dass** der Topf (1a) bzw. sein Werkstoff 4 zur Energieabsorption in Stoßrichtung einen sich vergrößernden Querschnitt aufweist.

6. Kollisionsschutzeinrichtung nach einem der vorhergehenden Ansprüche 1 bis 5, **dadurch gekennzeichnet, dass** innerhalb der Öffnungsfläche des Topfes (1a) ein Leuchtmittel angeordnet ist.

## Claims

1. Collision protection device for railway vehicles without side buffers (2) arranged laterally at the front end in the mode of construction and arrangement as in standard-gauge railways, in particular for the ends of regional urban railways, motor train sets, railcars and control cars, comprising energy absorption elements (1) arranged at the front end in the usual region of side buffers (2) of standard-gauge railways, which are suitable for loading by the buffer heads of the side buffers (2) of a second railway vehicle, wherein the energy absorption elements (1) are supported on an, in particular, longitudinally loadable vehicle structure in the longitudinal direction and, after consumption of the energy absorption capacity of the energy absorption elements (1), at least one further stage is provided for absorption of deformation energy in the longitudinal direction and wherein the energy absorption elements (1) are rigidly connected to a pressure piece (5), which is in turn connected to the coach body (6), longitudinally displaceably relative thereto, via the second stage (7) for absorption of additional deformation energy, and on which the devices for the vehicle driver including the vehicle driver seat (8) are fastened, which are longitudinally displaceable together with the pressure piece (5) into the vehicle interior, **characterised in that** the energy absorption elements (1) are configured to be deformable on collision with a second railway vehicle provided with side buffers, in the region of the impinging side buffers (2) and **in that** the energy absorption elements (1) are configured as a pot (1a) with jacket (10), open at the front in the impact direction, which is filled with energy absorbing material (4).

2. Collision protection device according to claim 1, **characterised in that** the pot (1a) has a loadable jacket (10), in such a way that a longitudinal guide is formed and transverse evasion of an impinging side buffer (2) is prevented.

3. Collision protection device according to claim 1 or 2, **characterised in that** the pot (1a) has a guide device (9) as an introduction aid.

4. Collision protection device according to any one of the preceding claims 1 to 3, **characterised in that** a solid material, which is cut appropriately from the blank and is fastened in the pot (1a) or on its jacket (10), is used as the material (4) for energy absorption for the pot (1a).

5. Collision protection device according to claim 1 or 4, **characterised in that** the pot (1a) or its material (4) for energy absorption in the impact direction has an increasing cross-section.

6. Collision protection device according to any one of the preceding claim 1 to 5, **characterised in that** an illuminant is arranged inside the opening area of the pot (1a).

## Revendications

1. Dispositif anticollision pour véhicules ferroviaires sans tampons latéraux (2) disposés côté frontal, latéralement, tels qu'ils sont construits et disposés pour des chemins de fer à voie normale, en particulier pour les extrémités de véhicules du réseau métropolitain, de trains automoteurs, de motrices et de voitures-pilotes, comportant des éléments d'absorption d'énergie (1) qui sont disposés côté frontal, dans la zone habituelle des tampons latéraux (2) des véhicules pour voie normale et sont aptes à être sollicités par les disques des tampons latéraux (2) d'un second véhicule ferroviaire, étant précisé que les éléments d'absorption d'énergie (1) sont en appui dans le sens longitudinal sur une structure de véhicule apte à subir des contraintes en particulier longitudinales, et qu'après épuisement de la capacité d'absorption d'énergie des éléments d'absorption d'énergie (1), il est prévu au moins un autre degré d'absorption d'énergie de déformation dans le sens longitudinal, et étant précisé que les éléments d'absorption d'énergie (1) sont reliés solidement à une pièce de pression (5) qui est elle-même reliée à la caisse (6), en étant mobile longitudinalement par rapport à celle-ci, par l'intermédiaire du second niveau (7) pour l'absorption de l'énergie de déformation supplémentaire et à laquelle sont fixés les dispositifs prévus pour le conducteur, y compris le siège du conducteur (8), qui sont mobiles longitudinalement vers l'intérieur du véhicule, avec ladite pièce de pression (5), **caractérisé en ce que** les éléments d'absorption d'énergie (1) sont conçus pour pouvoir se déformer dans la zone des tampons latéraux rentrants (2), en cas de collision avec un second véhicule ferroviaire pourvu de tampons latéraux, et **en ce que** les éléments d'absorption d'énergie (1) sont conçus comme des pots (1a) qui sont ouverts vers l'avant dans le sens du choc et qui sont pourvus d'une enveloppe (10) remplie d'une matière absorbant l'énergie (4).

2. Dispositif anticollision selon la revendication 1, **caractérisé en ce que** le pot (1a) présente une enveloppe apte à être contrainte (10), ce qui forme un guidage longitudinal et empêche un déport transversal d'un tampon latéral (2) lors de sa pénétration.

3. Dispositif anticollision selon la revendication 1 ou 2, **caractérisé en ce que** le pot (1a) comporte un dispositif de guidage (9) comme élément auxiliaire d'entrée.

4. Dispositif anticollision selon l'une des revendications 1 à 3 précédentes, **caractérisé en ce qu'**on utilise comme matière (4) pour l'absorption d'énergie pour un pot (1a) une matière solide qui est découpée dans la masse, d'une manière adaptée, et qui est fixée dans le pot (1a) ou à son enveloppe (10).

5. Dispositif anticollision selon la revendication 1 ou 4, **caractérisé en ce que** le pot (1a) ou sa matière (4) pour l'absorption d'énergie présente dans le sens du choc une section transversale qui va en augmentant.

6. Dispositif anticollision selon l'une des revendications 1 à 5 précédentes, **caractérisé en ce qu'**il est prévu un moyen d'éclairage à l'intérieur de la surface d'ouverture du pot (1a).
